# FASCICULE DE BREVET EUROPEEN

(11) **EP 0 385 830 B1**
(45) Date de publication et mention de la délivrance du brevet: **04.05.1994**
(21) Numéro de dépôt: 90400449.6
(22) Date de dépôt: 19.02.1990
(51) Int. Cl.: B02C 18/20

(54) **Dispositif de montage permettant le réglage et le verrouillage de couteaux sur un arbre de machines dites cutters**
Montagevorrichtung zum Einstellen und Verriegeln von Messern auf einer Kutterwelle
Mounting device for adjusting and locking blades on a cutter shaft

(30) Priorité: 27.02.1989 FR 8902481
(43) Date de publication de la demande: 05.09.1990
(73) Titulaire: Hotimsky, Eric, F-93320 Pavillons sous Bois (FR)
(72) Inventeur: Hotimsky, Eric, F-93320 Pavillons sous Bois (FR)
(74) Mandataire: Madeuf, Claude Alexandre Jean

(56) Documents cités:
- DE-A- 1 803 875
- DE-A- 2 653 335
- DE-A- 2 727 881
- FR-A- 2 593 086

## Description

La présente invention concerne un dispositif de montage permettant le réglage et le verrouillage en place des couteaux utilisés dans les machines dites "cutters", employées pour couper, broyer, hacher et mélanger des produits, en particulier en charcuterie et salaison.

Ces machines comportent un certain nombre de couteaux (généralement entre deux à huit) disposés sur un axe horizontal tournant à grande vitesse dans une cuve de forme demi-torique. Les couteaux sont placés les uns après les autres sur cet arbre, décalés de 30, 60, 90, 120, ou 180° en fonction du nombre de couteaux utilisés et de la nature des travaux à effectuer.

Dans les machines modernes dites "cutters", la vitesse de rotation de l'arbre, et donc des couteaux, peut atteindre des chiffres fort élevés. La plupart des machines actuelles tournent normalement à plus de 3 000 tours/minute, et certaines atteignent près de 6 000 tours/minute. Ces vitesses entraînent l'apparition d'une très grande force centrifuge qui tend à déplacer les couteaux en les écartant de leur centre de rotation. Malgré les mesures prises, il peut arriver qu'ils glissent entre les rondelles d'écartement placées entre eux, et que leur extrémité entre en contact avec la cuve de la machine, d'où les conséquences que l'on peut imaginer : profondes rayures de la cuve, casse des couteaux, risque de projection de morceaux de métal hors de la machine, perte de la masse de matière en cours de "cutterage" en raison de la présence quasi-inévitable d'éclats métalliques.

De nombreuses solutions ont été proposées pour résoudre ce problème. Certains dispositifs sont simples, peu coûteux, mais leur utilisation est malcommode. D'autres sont sophistiqués, parfois assez efficaces, mais leur prix est souvent élevé. D'autre part, leurs avantages sur certains points sont souvent contrebalancés par des inconvénients sur d'autres points (voir en particulier FR-A-2 593 086).

La présente invention a donc pour objet une solution pour conjuguer une mise en place aisée des couteaux dans la machine, permettre leur réglage précis et progressif, faire en sorte que ce réglage ne puisse se trouver modifié par la traction exercée par la force centrifuge ou les efforts rencontrés en cours de travail ; de plus cette solution peut être mise en oeuvre par un personnel non qualifié sur le plan mécanique ; elle est solide, hygiénique, peu coûteuse.

Par DE-A-1 803 875, on connaît cependant un dispositif de montage permettant le réglage et le verrouillage de couteaux sur un arbre moteur de machines dites cutters employées pour couper, broyer, hacher et mélanger des produits en particulier en charcuterie et salaisons, dans lequel chaque couteau comporte une zone centrale de fixation percée d'une ouverture de forme oblongue et destinée au passage de l'arbre de la machine et un biseau de coupe, la zone centrale du couteau comportant un perçage pour une rondelle de forme circulaire percée d'un trou, des moyens de retenue à vis étant en outre prévus pour maintenir l'ensemble, la vis traversant le trou de la rondelle et le perçage du couteau.

Conformément à l'invention, un perçage supplémentaire est prévu dans la zone centrale du couteau, les deux perçages étant situés symétriquement par rapport au centre de l'ouverture centrale, et la rondelle comportant un alésage central destine au passage de l'arbre de la machine et étant percée de trous supplémentaires, les divers trous ayant des entraxes différents par rapport au centre de la rondelle et ladite vis des moyens de retenue traversant l'un des trous de la rondelle et l'un des perçages du couteau.

En outre, toujours conformément à l'invention, un ensemble composé de vis coopérant avec une came étagée et excentrée faisant office d'écrou remplit trois fonctions essentielles :
1°) réalisation d'un réglage d'approche de la longueur du couteau en sélectionnant judicieusement un des trous du couteau et un des trous de la rondelle de réglage afin d'y placer la vis et la came excentrée servant d'écrou.
2°) achèvement de ce réglage d'approche par un réglage fin en manoeuvrant la came excentrée dans un sens ou dans l'autre.
3°) solidarisation du couteau et de la rondelle de réglage en serrant énergiquement la vis, ce qui immobilise du même coup la came excentrée et fixe le réglage.

Diverses autres caractéristiques de l'invention ressortent d'ailleurs de la description détaillée qui suit.

Une forme de réalisation de l'invention est représentée, à titre d'exemple non limitatif, aux dessins annexés :
La fig. 1 est une vue en plan du couteau selon l'invention,
La fig. 2 est une vue en plan de la rondelle de réglage,
La fig. 2a est une coupe suivant a-a de la fig. 2,
La fig. 3 montre, à plus grande échelle que les autres figures, et de haut en bas la came étagée et excentrée et la vis,
La fig. 3a est une vue en plan de la came étagée et excentrée faisant office d'écrou,
La fig. 3b est une vue en coupe de cette même came étagée et excentrée,
La fig. 3c est une vue en élévation de la vis,
La fig. 4 est une coupe partielle du couteau appliqué contre sa rondelle de réglage, la came excentrée étagée et la vis étant présentées pour leur mise en place.

A la fig. 1, on a représenté un couteau de cutter de forme générale classique 1 dont la zone tranchante est désignée par 2. La zone de fixation 1a se trouvant comprise entre les lignes pointillées 3a et 3b présente une ouverture 4 de forme sensiblement rectangulaire mais de bords arrondis 4a, 4b, dont la largeur permet juste le passage de l'arbre de la machine et la longueur autorise à cet arbre un débattement longitudinal permettant de régler la longueur du couteau au fur et à mesure de son usure. Deux perçages 5a et 5b avec lamages 6a et 6b sont usinés de part et d'autre de l'ouverture 4, sur son grand axe.

Dans certains cas, les perçages 5a et 5b se trouvent dans le voisinage du grand axe de l'ouverture 4. De plus, ces perçages sont plus ou moins éloignés des bords arrondis 4a, 4b de l'ouverture 4 et, comme on le voit bien au dessin, ils sont disposés symétriquement par rapport au centre de l'ouverture 4.

A la fig. 2 est représentée une rondelle de réglage 7 dont l'alésage circulaire 8 s'adapte avec un faible jeu sur l'arbre de la machine. Dans l'espace compris entre l'alésage 8 et la périphérie 9 de cette rondelle de réglage est usiné un certain nombre de perçage 10 avec lamages 11. Dans la présente réalisation, on trouve douze perçages 10 avec lamages 11 régulièrement espacés angulairement de 30° sur des rayons au centre de la rondelle de réglage croissant régulièrement de 2 millimètres. Bien entendu, ni le nombre de perçages, ni leur disposition angulaire ni la progression de leurs rayons ne sont limitatives de l'invention.

A la fig. 3 est représenté, à plus grande échelle, un ensemble formé d'une vis 17 coopérant avec une came étagée et excentrée 12, de la façon suivante :

La fig. 3a est vue en plan de la came étagée et excentrée 12. On y distingue nettement l'excentration par rapport au trou fileté 13, et la présence de deux petits trous 14 qui permettent la manoeuvre en rotation de cette came à l'aide d'une clé à griffe (non représentée).

La fig. 3b est une vue en coupe de cette même came 12 sur laquelle on distingue nettement le trou fileté 13 et les étages excentrés 15 et 16.

La fig. 3c est une vue en élévation de la vis 17 comportant une tête large 18 qui, au montage, se loge dans le lamage 11 d'un trou 10 de la rondelle de réglage 7, et une fente pour tournevis 19 qui permettra le serrage final de tous les éléments une fois effectué le réglage fin à l'aide de la came 12.

Les fig. 3a et 3b permettent de bien distinguer l'excentration 16 de la came excentrée 12 et le méplat 15 qui se loge dans le lamage 6a ou 6b d'un des trous 5a ou 5b du couteau 1. Dans la réalisation décrite ici, l'excentration de la came 16 atteint trois millimètres, ce qui permet, d'une part, de disposer d'une capacité de réglage fin de deux millimètres utilisable pour compenser les deux millimètres d'écart d'entraxe existant entre deux trous consécutifs de la rondelle de réglage et, d'autre part, de conserver une marge de sécurité d'un millimètre pour compenser d'éventuels jeux de fabrication ou d'usure.

Il résulte de ces caractéristiques particulières à l'invention que l'utilisateur dispose d'une course de réglage de vingt deux millimètres en utilisant successivement les douze trous 10 de la rondelle de réglage 7 avec le seul trou 5a du couteau 1, et qu'une fois épuisées ces possibilités, il retrouve une course de réglage supplémentaire de vingt deux millimètres en utilisant cette fois le trou 5b du couteau 1.

C'est donc au total quarante quatre millimètres de course de réglage que permet l'invention telle que décrite ici, par sauts de deux millimètres, avec réglage fin entre chacun des sauts.

Ces chiffres correspondent aux besoins d'une machine industrielle de forte capacité. Bien entendu, pour des machines plus petites, ces cotes sont susceptibles de modifications, ainsi que certaines caractéristiques telles que le nombre de trous 10 de la rondelle 7 de réglage ou du couteau 1.

Bien entendu, les pièces sus-décrites, c'est-à-dire le couteau 1, la rondelle 7, la came 12 sont réalisés en acier de haute résistance pour pouvoir assurer une longévité suffisante à cet équipement.

## Revendications

1. Dispositif de montage permettant le réglage et le verrouillage de couteaux sur un arbre moteur de machines dites cutters employées pour couper, broyer, hacher et mélanger des produits en particulier en charcuterie et salaisons dans lequel chaque couteau (1) comporte une zone centrale de fixation percée d'une ouverture (4) de forme oblongue et destinée au passage de l'arbre de la machine et un biseau de coupe (2), la zone centrale du couteau comportant un perçage (5a, 5b) pour une rondelle de forme circulaire (7) comportant un alésage central (8) destiné au passage de l'arbre de la machine et percée d'un trou, des moyens de retenue (12,17) à vis étant en outre prévus pour maintenir l'ensemble, la vis (17) traversant le trou de la rondelle et le perçage du couteau, caractérisé en ce qu'un perçage supplémentaire est prévu dans la zone centrale du couteau, les deux perçages (5a, 5b) étant situés symétriquement par rapport au centre de l'ouverture centrale (4) et la rondelle (7) étant percée de trous supplémentaires, les divers trous (10) ayant des entraxes différents par rapport au centre de la rondelle et ladite vis (17) des moyens de retenue traversant l'un des trous (10) de la rondelle (7) et l'un des perçages (5a, 5b) du couteau (1).

2. Dispositif suivant la revendication 1, caractérisé en ce que les deux perçages (5a, 5b) sont situés sur un grand axe de l'ouverture centrale (4) ou à proximité de celui-ci.

3. Dispositif selon l'une des revendications 1 ou 2, caractérisé en ce que les moyens de retenue sont constitués par une came étagée et excentrée (12) faisant office d'écrou en liaison avec la vis (17).

4. Dispositif selon la revendication 3, caractérisé en ce que la rondelle (7) est maintenue sur le couteau (1) par pénétration de la vis (17), coopérant avec la came étagée et excentrée (12) pour le réglage de la longueur du couteau à l'aide de l'un des perçages (5a, 5b) de ce dernier.

## Patentansprüche

1. Vorrichtung zum Einstellen und zum Verriegeln von Messern auf einer Schneidwelle, insbesondere an sogenannten "Cutter"-Maschinen, die vorwiegend zum Schneiden, Zerkleinern, Zerhacken und Mischen von Produkten, insbesondere von Metzgerei- und Pökelerzeugnissen eingesetzt werden, an denen
- jedes Messer (1) aus einem mittleren Befestigungsabschnitt, der mit einer länglichen Öffnung (4) für das Durchführen der Maschinenwelle versehen ist, und einem geneigten Schneidabschnitt (2) besteht;
- wobei der mittlere Bereich des Messers eine Bohrung (5a, 5b) für die Aufnahme einer kreisförmigen Scheibe (7) mit Bohrung besitzt, die zur Verbindung der Gesamteinheit mit Hilfe einer Befestigungsschraube (12, 17) dient, und
- die Schraube (17) die Bohrung der Scheibe (7) und die des Messers (1) durchgreift,
dadurch gekennzeichnet,
daß das Messer im mittleren Bereich eine zusätzliche Bohrung aufweist, wobei dann beide Bohrungen (5a, 5b) symmetrisch zur Mitte der zentralen Öffnung (4) angeordnet sind,
daß die Scheibe (7), die eine mittlere Bohrung (8) zum Durchführen der Maschinenwelle besitzt, mit einer Zahl von Zusatzbohrungen (10) versehen ist, die unterschiedliche Abstände zur Scheibenmitte aufweisen und
daß die Befestigungsschraube (17) durch eine dieser Bohrungen (10) der Scheibe (7) und eine der Bohrungen (5a, 5b) des Messers (1) geführt wird.

2. Vorrichtung nach Anspruch 1, dadurch gekennzeichnet daß die beiden Bohrungen (5a, 5b) auf der großen Achse der mittleren Öffnung (4) oder in deren unmittelbarer Nähe angebracht sind.

3. Vorrichtung nach einem der Ansprüche 1 oder 2, dadurch gekennzeichnet, daß die Befestigungselemente aus einem exzentzisch abgestuften Nocken (12) bestehen, der in Verbindung mit der Schraube (17) als Mutter dient.

4. Vorrichtung nach Anspruch 3, dadurch gekennzeichnet, daß die Scheibe (7) auf dem Messer (1) durch die Schraube (17) gehalten wird, wobei die Schraube (17) die Scheibe durchgreift und mit dem exzentzisch abgestuften Nocken (12) zur Einstellung der Messerlänge mit Hilfe einer der Bohrungen (5a, 5b) des Messers zusammenwirkt.

## Claims

1. Mounting device for adjusting and locking blades on a motor shaft of so-called cutter machines used for cutting, milling, hashing and mixing products, in particular in pork-butchery and product saltings in which each blade (2) comprises a fixation central area bored with an opening (4) of an oblong shape and provided for the passage of the machine shaft and a cutting bevel (2), the central area of the blade comprising a boring (5a, 5b) for a disc of a circular shape (7) comprising a central boring (8) provided for passing the machine shaft and bored with a hole, screw retaining means (12, 17) being further provided for maintaining the assembly, the screw (17) crossing through the hole of the disc and the boring of the blade, characterized in that a supplementary boring is provided in the central area of the blade, the two borings (5a, 5b) being placed symetrically with respect to the centre of the central opening (4), and the disc (7) being bored with supplementary holes, the various holes (10) having axes with different distances with respect to the centre of the disc and said screw (17) of the retaining means crossing through one of the holes (10) of the disc (7) and one of the borings (5a, 5b) of the blade (1).

2. Device according to claim 1, characterized in that the two borings (5a, 5b) are placed on a greater axis of the central opening (4) or at a short distance thereof.

3. Device according to one of claims 1 or 2, characterized in that the retaining means are formed by a stepped and offset cam (12) used as a bolt together with the screw (17).

4. Device according to claim 3, characterized in that the disc (7) is maintained on the blade (1) by penetration of the screw (17), cooperating with the stepped and offset cam (12) for adjusting the length of the blade with the help of one of the borings (5a, 5b) of the latter.
